# EUROPÄISCHE PATENTSCHRIFT

(11) **EP 3 362 645 B1**
(45) Veröffentlichungstag und Bekanntmachung des Hinweises auf die Patenterteilung: **04.12.2019**
(21) Anmeldenummer: 16784788.8
(22) Anmeldetag: 17.10.2016
(51) Int. Cl.: F01B 9/02, F02B 75/04, F02B 75/32

(54) **BRENNKRAFTMASCHINE MIT DOPPELKURBELTRIEB UND VARIABLER VERDICHTUNG**
INTERNAL COMBUSTION ENGINE WITH DOUBLE CRANK DRIVE AND VARIABLE COMPRESSION RATIO
MOTEUR À COMBUSTION INTERNE À DOUBLE MANIVELLE ET À COMPRESSION VARIABLE

(30) Priorität: 16.10.2015 DE 102015013489
(43) Veröffentlichungstag der Anmeldung: 22.08.2018
(73) Patentinhaber: Pelz, Peter, 82538 Geretsried (DE)
(72) Erfinder: Pelz, Peter, 82538 Geretsried (DE)
(74) Vertreter: Kramer Barske Schmidtchen Patentanwälte PartG mbB
(86) Internationale Anmeldenummer: PCT/EP2016/001714
(87) Internationale Veröffentlichungsnummer: WO 2017/063751

(56) Entgegenhaltungen:
- EP-A1- 1 710 394
- EP-A1- 2 792 846
- CN-U- 203 939 575
- DE-A1- 10 019 959
- DE-A1- 19 506 963
- GB-A- 441 666
- US-A- 2 229 788

## Beschreibung

Die Erfindung betrifft eine Brennkraftmaschine, insbesondere Hubkolbenbrennkraftmaschine, mit Doppelkurbeltrieb und variabler Verdichtung.

Eine Hubkolbenbrennkraftmaschine mit Doppelkurbeltrieb ist beispielsweise aus der DE 102 47 106 B4 bekannt. Gegenüber konventionellen Brennkraftmaschinen, bei denen ein Kolben über jeweils ein Pleuel mit einer Kurbelwelle verbunden ist, haben Hubkolbenbrennkraftmaschinen mit Doppelkurbeltrieb zahlreiche Vorteile. Vom Doppelkurbeltrieb her werden auf den Kolben keinerlei Seitenkräfte ausgeübt, wodurch die Reibung vermindert wird, die Schwingungsanregung geringer ist und der Kolben flach und ohne Hemd ausgeführt sein kann, was für die, falls erforderlich, Schmierung der Gleitberührung Kolbenring / Zylinderwand vorteilhaft ist bzw. eine Kolbenschmierung überflüssig machen kann. Aufgrund des seitlichen Versatzes der Drehachsen der gegenläufig drehenden Kurbelscheiben relativ zur linearen Bewegung der Kolbenstange ist der Drehwinkel der Kurbelscheiben bei Bewegung des Kolbens vom OT zum UT ungleich dem Drehwinkel bei der anschließenden Bewegung des Kolbens vom UT zum OT. Dies kann bei der Verbrennung vorteilhaft genutzt werden. Die Drehmomentabgabe wird vergleichmäßigt, was zusätzlich dadurch unterstützt wird, das im Vergleich zu herkömmlichen Motoren bei gleichem Kolbenhub kleinere Kurbelradien der Doppelkurbeln erforderlich sind.

Die Verdichtung einer Hubkolbenbrennkraftmaschine, das heißt, das Verhältnis zwischen dem Volumen einer im Zylinder oberhalb des Kolbens ausgebildeten Arbeitskammer bei im unteren Totpunkt (UT) befindlichem Kolben zu bei im oberen Totpunkt (OT) befindlichen Kolben, hat unter anderem starken Einfluss auf den Verbrauch. Beispielsweise ist im Teillastbereich eine höhere Verdichtung gewünscht. Beim Ottomotor ist das Verdichtungsverhältnis typischerweise durch die Klopfneigung begrenzt, wobei es bei Saugmotoren größer sein kann als bei aufgeladenen Motoren. Beim Dieselmotor ist insbesondere für ein sicheres Anlassen ein hohes Verdichtungsverhältnis erforderlich. Während des Betriebs des Dieselmotors ist für geringen Schadstoffgehalt im Abgas sowie aus Reibungsgründen eine Absenkung des Verdichtungsverhältnisses vorteilhaft.

In bekannten Motoren wird eine variable Verdichtung nur mit größtem Aufwand erstellt. Die Verstellung erfolgt in bekannten Motoren nur in einem sehr kleinen Bereich.

Aus der DE 10 2011 120162 A1 ist eine Brennkraftmaschine mit variabler Verdichtung bekannt, die eine exzentrische Kurbelwellenlagerung aufweist, wobei zwischen der Kurbelwellenlagerung und einem zumindest ein Zahnradsegment und ein Zahnrad umfassendes Getriebe eine torsionssteife Verbindung angeordnet ist. Das Zahnradsegment ist an einem axial äußeren Kurbelwellenlager befestigt und mittels des Zahnrades ist zur Verstellung der exzentrischen Kurbelwellenlagerung ein Drehmoment auf das Zahnradsegment einleitbar. In der Praxis konnte sich die vorbekannte Brennkraftmaschine nicht durchsetzen.

Die DE 195 06 963 A1 offenbart einen Wechselhubmotor, bei dem der Expansionsgrad größer als der Kompressionsgrad ist. Weitere zum Stand der Technik relevante Dokumente sind die CN 203 939 575 U, die US 2,229,778, die EP 1 710 394 A1, die GB 441,666, die EP 2 792 846 A1 und die DE 100 19 959 A1.

Der Erfindung liegt die Aufgabe zugrunde, eine Hubkolbenbrennkraftmaschine mit variabler Verdichtung anzugeben.

Diese Aufgabe wird gelöst durch eine Hubkolbenbrennkraftmaschine gemäß dem unabhängigen Anspruch 1.

Die Unteransprüche sind auf vorteilhafte Ausführungsformen und Weiterbildungen der Brennkraftmaschine gerichtet.

Die Erfindung ist für weitgehend alle Arten von Hubkolbenbrennkraftmaschinen einsetzbar, beispielsweise Ein- und Mehrzylindermotoren, Otto-, Diesel-, und Gasmotoren, Zweitakt- und Viertaktmotoren.

Durch die Erfindung wird das Schadensrisiko des gesamten Motors und die Belastung seiner Teile reduziert. Die gesamte Motorauslegung wird einfacher und risikoärmer. Es ergeben sich Vorteile bezüglich der Größe und des Gewichts, der Reibung, des konstruktiven Aufwands und der Herstellungskosten, des Servicekostenaufwands, der Toleranzen und Passlängen und der Laufzeitverlängerung des Motors. Der Verbrach und die Emissionen werden reduziert.

Die Erfindung wird im Folgenden anhand schematischer Zeichnungen beispielsweise und mit weiteren Einzelheiten erläutert:
In den Figuren stellen dar:
- Fig. 1: einen Mittelschnitt durch eine Hubkolbenbrennkraftmaschine mit Doppelkurbeltrieb und variabler Verdichtung gemäß einer ersten Ausführungsform,
- Fig. 2: eine schematische Querschnittsansicht des Doppelkurbeltriebs gemäß der ersten Ausführungsform,
- Fig. 3: eine vergrößerte Querschnittsansicht eines Kolbens mit Kolbenstange, eines Pleuelverbindungsbauteils und einer Verstellstange gemäß einer zweiten Ausführungsform,
- Fig. 4: eine vergrößerte Darstellung eines Teils der Kolbenstange, des Pleuelverbindungsbauteils und der Verstellstange gemäß der zweiten Ausführungsform,
- Fig. 5: eine vergrößerte Querschnittsansicht eines Kolbens mit Kolbenstange, eines Pleuelverbindungsbauteils und einer Verstellstange gemäß einer dritten Ausführungsform,
- Fig. 6: eine vergrößerte Darstellung eines Teils der Kolbenstange, des Pleuelverbindungsbauteils und der Verstellstange gemäß einer weiteren Ausführungsform,
- Fig. 7: eine vergrößerte Darstellung eines Teils der Kolbenstange, des Pleuelverbindungsbauteils und der Verstellstange gemäß einer weiteren Ausführungsform, und
- Fig. 8: eine vergrößerte Darstellung eines Teils der Kolbenstange, des Pleuelverbindungsbauteils und der Verstellstange gemäß einer weiteren Ausführungsform.

Gemäß Fig. 1 weist eine Hubkolbenbrennkraftmaschine (Brennkraftmaschine) einen Zylinder 10 auf, in dem ein Kolben 12 längs der Achse des Zylinders beweglich ist. Der beispielsweise hemdlos ausgebildete Kolben 12 ist vorzugsweise starr mit einer Kolbenstange 14 verbunden, die unter Abdichtung linear beweglich durch eine Durchführung 16 hindurch geführt ist, die in einer Trennwand 18 ausgebildet ist, die den Innenraum des Zylinders 10 gemäß Fig. 1 nach unten abschließt. Auf diese Weise ist oberhalb des Kolbens 12 eine Arbeitskammer 20 zwischen dem Kolben 12 und dem Zylinderkopf 22 bzw. einer Oberwand des Zylinders ausgebildet und unterhalb des Kolbens 12 zwischen dem Kolben 12 und der Trennwand 18 eine Frischluftkammer 24 ausgebildet. Eine im unteren Bereich der Frischluftkammer 24 ausgebildete Einlassöffnung ist an einen Ansaugkanal 26 angeschlossen, der mit einem Ansaugventil 28 verschließbar ist. Aus dem unteren Bereich der Frischluftkammer 24 führt eine Auslassöffnung in einen Verbindungskanal 32, in dem ein Zwischenventil 34 angeordnet ist und der mit einem Einlasskanal 36 verbunden ist, der in die Arbeitskammer 20 der Brennkraftmaschine führt und mittels eines beispielsweise als Tellerventil ausgebildeten Einlassventils 38 schließbar ist.

Aus der Arbeitskammer 20 führt ein Auslasskanal 40 durch ein nicht dargestelltes Abgassystem der Hubkolbenbrennkraftmaschine ins Freie. Der Auslasskanal 40 ist mittels eines beispielsweise als Tellerventil ausgebildeten Auslassventils 42 verschließbar.

Die Kolbenstange 14 führt durch die Trennwand 18 hindurch in den Innenraum eines den Doppelkurbeltrieb aufnehmenden Kurbelgehäuses 44, in dem zwei Kurbelscheiben 46 und 48 um gehäusefeste Drehachsen A und B drehbar gelagert sind. Die Kurbelscheiben 46 und 48 weisen an mit gleichem Durchmesser ausgebildeten Umfängen Umfangsverzahnungen auf, die miteinander kämmen. Die Drehachsen A und B der Kurbelscheiben 46 und 48 verlaufen in einer senkrecht zur Kolbenstange 14 ausgerichteten Ebene und sind von der Kolbenstange 14 gleich weit entfernt. In der vorliegenden Ausführungsform erstreckt die Kolbenstange 14 sich bis unterhalb der Ebene, in der die Drehachsen A und B liegen, derart, dass ihr unteres Ende auch im oberen Totpunkt des Kolbens 12 unterhalb der Drehachsen A und B ist. Das untere Ende der Kolbenstange 14 ist über Pleuel 50, 52 gelenkig mit Pleuelzapfen 54 bzw. 56 verbunden, die an den Kurbelscheiben 46 und 48radial innerhalb der Umfangsverzahnungen exzentrisch zu den Drehachsen A und B der Kurbelscheiben 46 und 48 angeordnet sind.

In Fig. 1 ist der Kolben 12 in einer Position ungefähr zwischen dem oberen Totpunkt (OT) und dem unteren Totpunkt (UT) dargestellt.

Aufbau und Funktion der bisher beschriebenen Hubkolbenbrennkraftmaschine sind an sich bekannt.

Bei Betrieb im Viertaktverfahren sind ausgehend von im unteren Totpunkt befindlichem Kolben 12 bei einem Auspuff- bzw. Ausstoßtakt die Ventile 34 und 38 geschlossen und die Ventile 28 und 42 offen. Der Kolben schiebt während des Auspufftakts verbrannte Ladung aus der Arbeitskammer aus und saugt gleichzeitig Frischluft in die Frischluftkammer 24 ein. Beim anschließenden Ansaughub bzw. -takt sind die Ventile 28 und 42 zu und die Ventile 34 und 38 auf, so dass in dem Verbindungskanal 32 und der Frischluftkammer 24 befindliche Frischluft durch die offenen Ventile 34 und 38 hindurch in die Arbeitskammer 20 gedrückt wird. Beim anschließenden Verdichtungshub bzw. -takt ist lediglich das Ansaugventil 28 offen, so dass bei der Verdichtung der in der Arbeitskammer 20 befindlichen Ladung Frischluft in die Frischluftkammer 24 eingesaugt wird. Bei dem anschließenden Arbeitshub (Verbrennungstakt) sind alle Ventile mit Ausnahme des Zwischenventils 34 geschlossen, so dass während des Arbeitstakts beim vorherigen Verdichtungstakt angesaugte Frischluft in den Verbindungskanal 32 geschoben wird und dort vorverdichtet wird. Beim anschließenden Auspufftakt beginnt der beschriebene Zyklus von neuem. Die beschriebene Brennkraftmaschine arbeitet somit mit integrierter interner Aufladung, da bei einem Ansaugtakt etwa das Zweifache des Volumens der Frischluftkammer in die Arbeitskammer 20 gelangt, so dass unmittelbar beim Anlassen bereits eine Aufladung vorhanden ist.

Bei der angedeuteten gegensinnigen Drehrichtung der Kurbelscheiben 46 und 48, bei der die in Fig. 1 linke Kurbelscheibe 46 in Uhrzeigerrichtung und die rechte Kurbelscheibe 48 gegen Uhrzeigerrichtung dreht, ist, wie aus der Figur unmittelbar ersichtlich, der Drehwinkel der Kurbelscheiben vom OT zu UT des Kolbens größer als der Drehwinkel der Kurbelscheiben vom UT zum OT. Durch zweckentsprechende Auslegung des Doppelkurbeltriebs kann erreicht werden, dass ein Arbeitstakt sich über bis zu 230° Kurbelwinkel erstreckt, was für eine vollständige Verbrennung und eine gleichmäßigere Drehmomententfaltung vorteilhaft ist.

Mittels der Außenverzahnungen der Kurbelscheiben und entsprechender Nuten etc. im Kurbelgehäuse können die Kurbelscheiben die Funktion von Flüssigkeitspumpen zur Schmierung übernehmen.

In Fig. 1 bildet eine Ausbauchung 45 des Kurbelgehäuses 44 (Fig. 1), deren Mindest-Tiefe durch die Stellung der Kurbelstange 14 im UT des Kolbens 12 bestimmt ist, einen Auffangbehälter für einen Flüssigkeitssumpf 69. Eine lediglich zur drucklosen Förderung ausgelegte einfache Flüssigkeitspumpe (nicht dargestellt) saugt Flüssigkeit aus dem Flüssigkeitssumpf 70 an und führt sie den Kurbelscheiben 46, 48 zur weiteren Förderung zu.

Ein grundsätzlicher Vorteil einer mit Doppelkurbeltrieb ausgerüsteten Brennkraftmaschine liegt darin, dass der Kurbelraum vollständig vom Kolbenraum getrennt ist. Der Kolben muss wegen seiner Seitenkraft-freien Führung bei entsprechender Materialpaarung zwischen der Außenseite des Kolbens bzw. eines oder mehrerer dort vorgesehener Kolbenringe und der Innenwand des Zylinders nicht geschmiert werden, so dass das Schmieröl keiner Alterung durch den Einfluss von Verbrennungsrückständen oder hohen Temperaturen ausgesetzt ist und als Lebensdauerfüllung vorhanden sein kann. Weiter kann auch zeitweise oder ganz auf die Kolbenringe verzichtet werden bzw. deren Anzahl verringert werden.

Fig. 2 zeigt schematisch ein Beispiel der Anbindung der Kolbenstange 14 an die Kurbelscheiben 46 und 48 (die in Fig. 2 gezeigte Drehposition stimmt zur Vereinfachung der Darstellung nicht unbedingt mit der in Fig. 1 gezeigten überein). Die Kurbelscheiben 46 und 48 weisen Lagerzapfen 92 und 94 auf, mit denen sie drehbar am Kurbelgehäuse gelagert sind. Weiter weisen die Kurbelscheiben 46 und 48 auf der den Lagerzapfen 92, 94 abgewandten Seite zylinderförmige Vorsprungsbereiche 60, 62 auf, an denen Pleuelzapfen 54 und 56 ausgebildet sind (in Fig. 2 nur schematisch gezeigt). An den Pleuelzapfen 54 und 56 sind erste Enden der Pleuel 50 und 52 gelagert. Zur Verbindung der Pleuel 50 und 52 mit der Kolbenstange 14 ist ein Pleuelverbindungsbauteil 64 vorgesehen, welches einen zentralen, muffenförmigen Bereich 65 und zwei als vorstehende Ohren ausgebildete Ansätze 66 und 68 aufweist, die sich auf entgegengesetzten Seiten des zentralen muffenförmigen Bereichs 65 weg von dem zentralen muffenförmigen Bereich 65 erstrecken. Jeder der Ansätze 66, 68 ist über einen Verbindungsbolzen 70, 72 mit dem anderen (in Fig. 1 unteren) Ende des entsprechenden Pleuels 50, 52 gekoppelt.

Wie aus Fig. 1 und 2 ersichtlich ist, ist an dem dem Kolben 12 abgewandten Ende der Kolbenstange 14 ein Außengewinde 74 ausgebildet. Das Außengewinde 74 erstreckt sich ausgehend von dem dem Kolben 12 abgewandten Ende der Kolbenstange 14 über eine erste Länge 11 in Längsrichtung der Kolbenstange 14. Die Kolbenstange 14 ist zusätzlich ausgehend von dem dem Kolben 12 abgewandten Ende der Kolbenstange 14 über eine zweite Länge 12 in Längsrichtung der Kolbenstange 14 hohl ausgebildet. Wie aus Fig. 2 ersichtlich, ist die Innenquerschnittsform der Kolbenstange 14 senkrecht zu ihrer Längsrichtung in dem hohlen Kolbenstangenbereich 78 in der vorliegenden Ausführungsform quadratisch.

Das Pleuelverbindungsbauteil 64 weist ein in dem zentralen muffenförmigen Bereich 65 ausgebildetes Innengewinde 76 auf, das auf das Außengewinde 74 der Kolbenstange 14 aufschraubbar ist. Die Länge des Innengewindes 76 ist bevorzugt kürzer als die Länge des Außengewindes 74, so dass das Pleuelverbindungsbauteil 64 bezüglich der Kolbenstange 14 zwischen dem voll eingeschraubten Zustand und dem maximal herausgeschraubten Zustand, bei dem die Gewinde noch sicher ineinandergreifen, um eine vorbestimmte dritte Länge 13 (Verstellweg, Verstelllänge) in Längsrichtung der Kolbenstange 14 relativ zueinander bewegbar sind. Fig. 1 zeigt eine maximal eingeschraubte Position des Pleuelverbindungsbauteils 64 (Position mit kleinstem Verdichtungsverhältnis), in der das Pleuelverbindungsbauteil möglichst nahe am Kolben angeordnet ist. Die Länge 13 ist in Fig. 1 ausgehend von der oberen Kante des Pleuelverbindungsbauteils 64 gezeigt. In der maximal herausgeschraubten Position (Position mit größtem Verdichtungsverhältnis) sind die Gewinde noch sicher im Eingriff.

Weiter ist eine Verstellstange 80 vorgesehen, die koaxial zu der Kolbenstange 14 angeordnet ist. Die Verstellstange 80 weist einen Eingriffsbereich 82 auf, der sich ausgehend vom dem Ende, das dem Kolben 12 zugewandt ist, über mindestens eine vierte Länge 14 (nicht gezeigt) erstreckt, die gleich oder größer dem Kolbenhub ist. Die Außenquerschnittform des Eingriffsbereichs 82 senkrecht zur Längserstreckung der Verstellstange 80 ist in der vorliegenden Ausführungsform entsprechend der Innenquerschnittsform des hohlen Kolbenstangenbereichs 78 quadratisch ausgebildet ist, so dass der Eingriffsbereich 82 in dem hohlen Kolbenstangenbereich 78 in Längsrichtung gleitend verschiebbar eingesetzt ist. Gleichzeit sind der Eingriffsbereich 82 und der hohle Kolbenstangenbereich 78 aufgrund der komplementären Außenquerschnittsform drehfest um die Längsachse miteinander gekoppelt. Die Tiefe bzw. Länge, mit der die Verstellstange 80 in die Kolbenstange 14 hineinragt, hängt von der momentanen Position des Kolbens ab.

Die Verstellstange 80 weist auf der dem Kolben 12 abgewandten Seite des Eingriffsbereichs 82 weiter einen Durchführungsbereich 83 auf. Der Durchführungsbereich 83 hat in der vorliegenden Ausführungsform eine rotationssymmetrische (kreisrunde) Außenquerschnittform.

Weiter ist an der Verstellstange 80 an ihrem dem Kolben 12 abgewandten Endbereich auf herkömmliche Weise ein Zahnrad 84 angebracht. Die Verstellstange 80 erstreckt sich im montierten Zustand des Motors von einem unteren, bezüglich des Kurbelgehäuses 44 feststehenden Lager 86 unter Abdichtung (nicht gezeigt) durch die Ausbuchtung 45 des Kurbelwellengehäuses 44 bis in den hohlen Kolbenstangenbereich 78 der Kolbenstange 14 hinein. Die Gesamtlänge der Verstellstange 80 ist dabei bevorzugt so gewählt, dass die Verstellstange 80 im OT des Kolbens 12 für eine Verstellung ausreichend mit dem hohlen Kolbenstangenbereich 78 im Eingriff ist bzw. in diesen hineinragt. Die Verstellstange 80 ist in dem Lager 86 axial fest aber drehbar gelagert. Der Eingriffsbereich 82 ist so angeordnet und ausgebildet, dass die Kolbenstange 14 zwischen dem OT und UT gleitend mit demselben im Eingriff ist.

Weiter ist zum Drehen der Verstellstange 80 um ihre Längsachse ein Motor (Aktuator) 88 vorgesehen, der über ein Zahnrad 90 zum Antreiben der Verstellstange 80 angeordnet und ausgebildet ist.

Die Verdichtung der Hubkolbenbrennkraftmaschine kann wie folgt variabel eingestellt werden:
Das Pleuelverbindungsbauteil 64 ist über sein Innengewinde 76 mit dem Außengewinde 74 der Kolbenstange 14 im Eingriff. Über eine Relativdrehung zwischen dem Pleuelverbindungsbauteil 64 und der Kolbenstange 14 kann eine Position des Pleuelverbindungsbauteils 64 an der Kolbenstange 14 in Längsrichtung der Kolbenstange 14 verändert werden. Durch die Position des Pleuelverbindungsbauteils 64 an der Kolbenstange 14 wird das Verhältnis des Volumens der Arbeitskammer 20 im UT des Kolbens 12 zu dem Volumen der Arbeitskammer 20 im OT des Kolbens 12, also das Verhältnis des maximalen Volumens zu dem minimalen Volumen (Verdichtungsverhältnis) bestimmt. Durch Ändern dieser Position kann daher das Verdichtungsverhältnis verändert werden.

Das Pleuelverbindungsbauteil 64 ist in der vorliegenden Ausführungsform konstruktionsbedingt aufgrund der beidseitigen Verbindung bzw. Anlenkung an die Pleuel 50 und 52 nicht drehbar bezüglich des ortsfesten Kurbelwellengehäuses 44. Eine Verstellung erfolgt daher durch Verdrehen der Kolbenstange 14 mittels der drehfest aber axial verschiebbar in der Kolbenstange 14 gelagerten Verstellstange 80. Die Kolbenstange 14 kann aufgrund ihrer rotationssymmetrischen Form im Bereich der Durchführung 16 durch die Trennwand 18 frei gedreht werden, ohne die Abdichtung zwischen der Trennwand 18 und der Kolbenstange 14 zu verringern. Auch der mit der Kolbenstange 14 in dieser Ausführungsform drehfest verbundene Kolben 12 kann aufgrund seiner rotationssymmetrischen Form frei im Zylinder 10 gedreht werden.

Die Verstellstange 80 wird durch Betätigen des Elektromotors 88 mittels der Zahnräder 90 und 84 gedreht. Aufgrund der in Längsrichtung der Verstellstange 80 bzw. der Kolbenstange 14 gleitenden Lagerung der Verstellstange 80 in der Kolbenstange 14 hindert die Verstellstange 80 nicht die Aufwärts- und Abwärtsbewegung der Kolbenstange 14 während des Betriebs der Hubkolbenbrennkraftmaschine. Die Verdichtung bzw. der Verdichtungsgrad kann damit während des Betriebs der Hubkolbenbrennkraftmaschine auf einfache Weise verstellt bzw. eingestellt werden. Bevorzugt ist die Gewindesteigung des Innengwindes 76 und des Außengewindes 74 so gewählt, dass Selbsthemmung herrscht. Dadurch wird ermöglicht, dass die Verstellstange 80 nach der Verstellung drehmomentfrei in der Kolbenstange 14 geführt ist.

In Fig. 3 und 4 ist eine zweite Ausführungsform gezeigt, bei der insbesondere das Pleuelverbindungsbauteil, die Kolbenstange und die Verstellstange verschieden zu der ersten Ausführungsform ausgebildet sind. Fig. 4 zeigt die Querschnittansicht A-A aus Fig. 3. Da die Konstruktion, der Aufbau und die Funktion der übrigen Hubkolbenbrennkraftmaschine unverändert gegenüber der ersten Ausführungsform ist, wird dieselbe bzw. derselbe weder gezeigt noch beschrieben. Für Bauteile, die ähnlich oder gleich zu der ersten Ausführungsform sind, werden dieselben Bezugszeichen verwendet und lediglich die Unterschiede zu der ersten Ausführungsform beschrieben.

Wie auch in der ersten Ausführungsform ist die Kolbenstange 14 gemäß der zweiten Ausführungsform ausgehend von dem dem Kolben 12 abgewandten Ende der Kolbenstange 14 über die zweite Länge 12 in Längsrichtung der Kolbenstange 14 hohl ausgebildet. Wie aus Fig. 3 und 4 ersichtlich ist, weist die Kolbenstange 14 an ihrem dem Kolben 12 abgewandten Ende einen verjüngten Bereich 106 auf. Im Gegensatz zu der ersten Ausführungsform weist der verjüngte Bereich kein Außengewinde auf. Der verjüngten Bereich 106 weist stattdessen einen Nutbereich 108 auf, der eine Umfangsnut in der Kolbenstange 14 ausbildet.

Auf das dem Kolben 12 abgewandte Ende der Kolbenstange 14 bzw. des verjüngten Bereichs 106 ist ein Hülsen- bzw. Deckelbauteil 110 aufgesetzt. Das Hülsenbauteil 110 ist im Wesentlichen topfförmig ausgebildet und weist an seinem dem Topfboden 112 entgegengesetzten Ende einen radial nach Innen vorstehenden Vorsprungsbereich 114 auf. Das Hülsenbauteil 110 weist einen Innenumfang auf, der geringfügig größer als der Außenumfang des verjüngten Bereichs 106 der Kolbenstange 14 ist. Der Vorsprungsbereich 114 ist so ausgebildet, dass er sowohl in Breite als auch Tiefe geringfügig kleiner als der Nutbereich 108 der Kolbenstange 14 ist. Im zusammengebauten Zustand ist das auf die Kolbenstange 14 aufgesetzte Hülsenbauteil 110 in Längsrichtung der Kolbenstange 14 an dieser befestigt aber frei relativ zu der Kolbenstange 14 um die Längsachse derselben drehbar. Das Hülsenbauteil 110 selbst kann beispielswiese aus zwei Hälften bestehen. Zur Montage an der Kolbenstange 14 werden die zwei Hälften auf der Kolbenstange 14 so montiert, dass die Vorsprungsbereiche 114 in den Nutbereich eingreifen. Anschließend wird das Pleuelverbindungsbauteil 64 von unten aufgeschraubt (bevor die Pleuel daran montiert sind), wodurch die zwei Hälften fest aneinander und an der Kolbenstange 14 befestigt sind. Alternativ kann auch das Pleuelverbindungsbauteil 54 aus zwei miteinander verschraubten Hälften ausgebildet sein.

Auf der (gesamten) Außenumfangsseite des Hülsenbauteils 110 ist ein Außengewinde 116 ausgebildet. Zudem ist in dem Topfboden des Hülsenbauteils 110 ein Durchgangsloch 118 vorgesehen. Das Durchgangsloch 118 hat bevorzugt eine nicht rotationssymmetrische (unrunde) Innenquerschnittsform.

Der Aufbau des Pleuelverbindungsbauteils 64 entspricht im Wesentlichen dem der ersten Ausführungsform. Das heißt, wie auch in der ersten Ausführungsform weist das Pleuelverbindungsbauteil 64 gegenüberliegende Ansätze 66 und 68 zur Verbindung mit den Pleueln 50 und 52 und einen zentralen muffenförmigen Bereich 65, in dessen Innenumfang ein Innengewinde 76 ausgebildet ist, auf. Das Innengewinde 76 ist zum Eingriff mit dem Außengewinde 116 des Hülsenbauteils 110 ausgebildet.

Weiter ist, wie auch in der ersten Ausführungsform, eine Verstellstange 80 ausgebildet, die einen im Querschnitt bevorzugt rotationssymmetrischen (kreisrunden) Durchführungsbereich 83 aufweist. An dem dem Kolben 12 abgewandten Ende weist die Verstellstange 80 ein Zahnrad 84 auf und ist axial fest aber drehbar an einer nicht gezeigten Wand gelagert.

Der Eingriffsbereich 82 der Verstellstange 80 gemäß der zweiten Ausführungsform ist ähnlich wie in der ersten Ausführungsform als Bereich mit nicht-rotationssymmetrischer (unrunder) Außenquerschnittsform ausgebildet, so dass er in dem Durchgangsloch 118 in dem Hülsenbauteil 110 in Längsrichtung der Verstellstange 80 gleitbar geführt und gleichzeitig drehfest mit dem Hülsenbauteil 110 verbunden ist.

Im montierten Zustand wird in dieser Ausführungsform die Position des Pleuelverbindungsbauteils 64 bezüglich der Kolbenstange 14 dadurch verändert, dass aufgrund einer Drehung des Hülsenbauteils 110, das in Längsrichtung mit der Kolbenstange 14 im Eingriff ist, eine Relativbewegung zwischen dem Hülsenbauteil 110 und dem Pleuelverbindungsbauteil 64 in Längsrichtung der Kolbenstange 14 erfolgt. Die Drehung des Hülsenbauteils 110 wird durch den drehfesten Eingriff mit der Verstellstange 80 erreicht, die durch einen nicht gezeigten Motor/Aktuator angetrieben wird. Entgegen der ersten Ausführungsform muss bei der zweiten Ausführungsform keine Relativdrehung zwischen der Kolbenstange 14 und dem Pleuelverbindungsbauteil 64 stattfinden. Die Kolbenstange 14 und der Kolben 12 werden daher bei der Verstellung nicht mitgedreht bzw. können sich unabhängig von dem Pleuelverbindungsbauteil 64 und der Verstellstange 14 drehen.

Das oben als aufgesetzt beschriebene Hülsenbauteil 110 kann auch mehrteilig (beispielsweise aus Boden und mehreren Hohlzylindern, die miteinander verschraubt sind) ausgebildet sein und an der Kolbenstange 14 drehbar montiert sein.

In Fig. 5 zeigt eine dritte Ausführungsform, bei der insbesondere die Kolbenstange und das Pleuelverbindungsbauteil verschieden zu der zweiten Ausführungsform ausgebildet sind. Da die Konstruktion, der Aufbau und die Funktion der übrigen Hubkolbenbrennkraftmaschine unverändert ist, wird dieselbe weder gezeigt noch beschrieben. Weiter werden für Bauteile, die ähnlich oder gleich zu der ersten oder zweiten Ausführungsform sind, dieselben Bezugszeichen verwendet und werden lediglich die Unterschiede zu der ersten und zweiten Ausführungsform beschrieben.

Der Aufbau der dritten Ausführungsform entspricht im Wesentlichen dem der zweiten Ausführungsform. D.h., wie auch in der zweiten Ausführungsform erfolgt eine Verstellung des Angriffspunktes des Pleuelverbindungsbauteils 64 an der Kolbenstange 14 durch Verdrehen des auf die Kolbenstange 14 drehbar aufgesetzten Hülsenbauteils 110.

Zu Sicherung eines Verdrehens des Kolbens 12 bzw. der Kolbenstange 14 in dem Zylinder 10 weist die Kolbenstange 14 in ihrem verjüngten Endbereich 102 ein Langloch 103 auf. Die Länge des Langlochs 103 entspricht mindestens der maximalen Verstelllänge 13 des Hülsenbauteils 110 bezüglich des Pleuelverbindungsbauteils 64. Weiter ist mindestens ein Schraubbolzen 104 in eine in dem Pleuelverbindungsbauteil 64 vorgesehenen Gewindebohrung 105 eingeschraubt. Der Schraubbolzen 104 steht im eingeschraubten Zustand bis in das Langloch 104 in der Kolbenstange 14 vor. Dadurch ist die Kolbenstange 14 drehfest mit dem Pleuelverbindungsbauteil 64 verbunden, so dass eine Relativdrehung der Kolbenstange 14 und des Kolbens 12 bezüglich des Pleuelverbindungsbauteils 64 verhindert wird. Somit wird in dieser Ausführungsform auch beim Verstellen des Verdichtungsverhältnisses der Kolben bezüglich des Zylinders 10 nicht gedreht. Der Schraubbolzen 104 steht soweit nach innen vor, dass er nicht in Kontakt mit der Verstellstange 80 ist, die in dem hohlen Kolbenstangebereich 78 entsprechend der Hubbewegung hin und her bewegbar angeordnet ist.

Im Weiteren werden weitere mögliche Abwandlungen beschrieben.

Die oben beschriebene rotationssymmetrische Ausbildung der Kolbenstange und des Durchführungsbereichs der Verstellstange ist nicht zwingend. die Abdichtung an dem Kurbelgehäuse kann bei nicht rotationssymmetrischer Ausbildung auch beispielsweise über eine sich mitdrehende Abdichtung erfolgen (Außenumfang der Abdichtung ist rotationssymmetrisch).

Die Betätigung bzw. Verdrehung der Verstellstange kann wahlweise mittels Pressluft, Vakuum, elektromotorisch, magnetisch etc. erfolgen.

Statt dem Vorsehen einer Verstellstange kann ein Zahnrad auch direkt starr an der Kolbenstange angebracht sein. Dieses Zahnrad kann dann der Bewegung der Kolbenstange 14 folgend mit einem weiteren (Antriebs-) Zahnrad in Längsrichtung der Kolbenstange gleitend im Eingriff sein. In diesem Fall müssen die Zahnbreiten so gewählt sein, dass ein durchgehender Eingriff der Zahnräder zwischen dem OT und UT gewährleistet ist. Alternativ kann ein Zahnrad an der Kolbenstange beispielsweise in einem sich an den Bereich des Außengewindes 74 anschließenden Verlängerungsbereich in Längsrichtung verschiebbar aber um die Längsachse drehfest drehfest montiert sein.

Die oben angegeben Querschnittformen der Verstellstange bzw. des zentralen muffenförmigen Bereichs zur Sicherstellung der Drehmomentübertragung sind lediglich beispielhaft und können beliebig abgeändert werden. Das Pleuelverbindungsbauteil kann einteilig oder mehrteilig ausgebildet sein, d.h., es kann für jedes Pleuel ein Pleuelverbindungsbauteil vorgesehen sein.

Die oben beschriebene Ausbauchung des Kurbelgehäuses wird insbesondere vorgesehen, wenn ein entsprechender Schmierölsumpf in derselben vorhanden sein soll. Bei schmiermittelfreier Ausbildung der Hubkolbenbrennkraftmaschine kann die Ausbauchung weggelassen werden. Insbesondere kann bei schmiermittelfreier Ausbildung der Hubkolbenbrennkraftmaschine auf eine Durchführung der Verstellstange auf die Außenseite des Kurbelgehäuses verzichtet werden und die Verstellstange samt ihrem Antrieb in dem Kurbelgehäuse vorgesehen sein.

Bei der in Fig. 1 dargestellten Hubkolbenbrennkraftmaschine ist die Kolbenstange bis auf die Seite der Kurbelscheiben, die dem Kolben abgewandt ist, geführt. Die vorliegende Offenbarung ist nicht hierauf beschränkt und auch anwendbar auf Hubkolbenbrennkraftmaschinen mit Doppelkurbeltrieb, bei denen sich die Kolbenstange nur auf der dem Kolben zugewandten Seite der Mittelpunkte der Kurbeltriebe erstreckt.

Die oben beschriebene Anordnung der Lufteinlass- und Luftauslasspfade, der Ventile, des Kurbelgehäuses etc. und die in Fig. 1 gezeigte Anordnung einer Zündkerze sind rein beispielhaft und können beliebig geändert werden. Die oben beschriebene integrierte Aufladung mit den verschiedenen Ventilen ist optional.

Die vorstehend beschriebene Anbindung der Pleuel an die Kolbenstange kann auch bei mehrzylindrigen Motoren angewendet werden, wenn beispielsweise beidseitig der Lagerzapfen 92 und 94 Kurbelscheiben vorgesehen sind, wobei eines der Kurbelscheibenpaare mit der Kolbenstange eines Kolbens und das andere der Kurbelscheibenpaare mit der Kolbenstange eines weiteren Kolbens zusammenwirkt.

Die Kurbelscheibe 48 ist mit ihrem Lagerzapfen 94 maschinenfest gelagert. Der Lagerzapfen 94 weisen beispielsweise eine Verlängerung auf, die beispielsweise zu einer Kupplung führt, über die die Kurbelscheibe 94 mit einem Getriebe eines Fahrzeugs verbunden ist. Die Ventile können über geeignete Zahnrad- und/oder Riemen- und/oder Nockenverbindungen über die Kurbelwelle(n) betätigt werden.

Bei der Brennkraftmaschine gemäß Fig. 1 sind die beiden Kurbelscheiben 46 und 48 über ihre Umfangsverzahnungen in drehfestem Eingriff miteinander. Die Kurbelscheiben müssen nicht zwangsläufig in drehfestem Eingriff miteinander sein und können unter Verringerung ihres Außendurchmessers mit ihren Umfängen beabstandet angeordnet sein. Die synchrone gegenläufige Drehung der Kurbelscheiben kann in diesem Fall über die linear geführte Kolbenstange 14 und die Pleuel 50, 52 gewährleistet werden, wobei die Kolbenstange 14 vorteilhafterweise in ihrer Durchführung 16 durch die Trennwand 18 linear beweglich geführt ist.

Die dritte Länge 13, mit der die Anlenkposition des Pleuelverbindungsbauteils an der Kolbenstange in Längsrichtung der Kolbenstange verstellt werden kann, ist entsprechend einer gewünschten Verdichtungsverhältnisverstellung bemessen.

Die zweite Länge 12 ist größer als der vorgesehene Kolbenhub.

Statt dem Vorsehen eines Innengewindes am Pleuelverbindungsbauteil und eines darin eingreifenden Außengewindes an der Kolbenstange oder dem Hülsenbauteil können auch, wie es beispielhaft in Fig. 6 gezeigt ist, ein oder mehrere Führungsbolzen 120 oder Führungsvorsprünge außen an der Kolbenstange 14 und entsprechend ein oder mehrere Führungsnuten 122 im Pleuelverbindungsbauteil 64 oder umgekehrt vorgesehen sein. Die Führungsnuten 122 haben bevorzugt einen stufenförmigen Verlauf, dem der entsprechende darin eingesetzte Führungsbolzen 120 folgt. Durch die Führungsnut 122 kann eine gegenüber einem Standardgewinde größere Verstellung des Angriffspunktes (Position der Anlenkung) der Pleuel am Kolben mit Bezug den Winkel, um den die Kolbenstange gedreht wird, erreicht werden. Durch den stufenförmigen Verlauf kann bevorzugt eine vollständige Selbsthemmung erreicht werden, so dass ein selbstständiges Rückdrehen vermieden wird. Bevorzugt können zur weiteren Absicherung gegen ungewolltes Rückdrehen an den Rändern der Stufen Wulste 124 vorgesehen sein, die der Führungsbolzen 120 überlaufen muss, bevor er sich auf die darunter liegende Stufe bewegt.

In einer weiteren in Fig. 7 gezeigten Ausgestaltung endet das Kolbenrohr 14 an seiner Unterseite in einem zahnförmigen Berührbereich 126 und hat das Pleuelverbindungsbauteil 64 auf der dem Kolbenrohr 14 zugewandten Seite einen Berührbereich 130 mit einer dazu bevorzugt komplementären Form. Der Berührbereich 126 des Kolbenrohrs 14 bildet in dieser Ausführungsform das untere Ende des Kolbenrohrs 14 und ist derart ausgebildet, dass das Kolbenrohr 14 an verschiedenen Umfangspositionen verschiedene Längen in der Längsrichtung hat. Die dem Pleuelverbindungsbauteil 64 zugewandte Oberfläche des Berührbereichs liegt somit in verschiedenen Ebenen senkrecht zu der Längsrichtung des Kolbenrohrs 14.

In der in Fig. 7 gezeigten Ausführungsform weist das Pleuelverbindungsbauteil 64 einen zentralen rohrförmigen (muffenförmigen) Bereich 128 auf. Auf der Innenseite des rohrförmigen Bereichs 128 ist der auf die Innenseite vorstehende Berührbereich 130 vorgesehen, mit dem der Berührbereich 126 des in den rohrförmigen Bereich 128 eingesteckten Kolbenrohrs 14 wenigstens teilweise in Berührung kommt. Die dem Kolbenrohr 14 zugewandte Oberfläche des Berührbereichs 130 liegt somit in verschiedenen Ebenen senkrecht zu der Längsrichtung des Kolbenrohrs 14. Der Innendurchmesser des zentralen röhrenförmigen Bereichs 128 ist in seinem oberen Bereich, in dem der Berührbereich 130 nicht vorgesehen ist, so bemessen, dass das untere Ende des Kolbenrohres 14 einsteckbar und darin drehbar ist, wohingegen der Innendurchmesser des Berührbereichs 130 zumindest abschnittsweise kleiner als der des Kolbenrohres 14 ist. Die Konturen der Berührbereiche 126 und 130 sind so ausgebildet, dass es bevorzugt wenigstens eine Position gibt, in der das untere Ende des Kolbenrohres 14, d.h., der Berührbereich 126 vollständig (mehr oder weniger lückenlos) auf dem Berührbereich 130 über den gesamten Umfang zum liegen kommt (vollständige Verzahnung). Zumindest muss die Kontur so ausgebildet sein, das ein Grad der Verzahnung (Überlappung senkrecht zu der Längsrichtung) der Berührbereiche 126, 130 durch Drehen des Kolbenrohres 14 um seine Längsachse variiert werden kann. Im normalen Betrieb des Motors wird das Kolbenrohr 14 immer auf das Pleuelverbindungsbauteil 64 gedrückt.

In einer nicht dargestellten Alternative ist das Pleuelverbindungsbauteil 64 so ausgebildet, dass das untere Ende des Kolbenrohres 14 direkt auf einem entsprechend konturierten oberen Rand des Pleuelverbindungsbauteils 64 zum Liegen kommt. In einer solchen Alternative wird das Kolbenrohr somit nicht in das Pleuelverbindungsbauteil eingesteckt und ist kein Berührbereich, der nach innen vorsteht, in dem Pleuelverbindungsbauteil vorgesehen. Entsprechend weist auch das Pleuelverbindungsbauteil 64 an verschiedenen Umfangspositionen verschiedene Höhen/Längen in der Längsrichtung auf.

Durch die komplementäre bzw. aufeinander abgestimmte Form der Berührbereiche können das Kolbenrohr und das Pleuelverbindungsbauteil in einer ersten Endposition (oberster Angriffspunkt des Pleuelverbindungsbauteils an dem Kolbenrohr) mit einem ersten Grad ineinandergreifen. Wird nun das Kolbenrohr verdreht, wird der Eingriff bzw. die Überlappung der Bauteile senkrecht zu der Längsrichtung gesehen unter gleichzeitiger Bewegung des Kolbenrohrs vom Pleuelverbindungsbauteil weg verringert oder ganz aufgehoben wird. Hierdurch wird der Angriffspunkt des Pleuelverbindungsbauteils an dem Kolbenrohr nach unten verschoben. Je nach Grad der Verdrehung bezüglich der Eingriffsposition, in der beide Bauteile vollständig oder möglichst weit ineinandergreifen, können somit unterschiedliche Angriffspositionen erreicht werden. Gleichzeitig können aufgrund des unmittelbaren Kontaktes zwischen Kolbenrohr und Pleuelverbindungsbauteil hohe Kräfte zwischen denselben übertragen werden.

Bei der in Fig. 7 gezeigten Ausführungsform ist ein Abheben des Kolbenrohrs vom Pleuelverbindungsbauteil möglich. Um dies zu verhindern kann, wie es in Fig. 8 gezeigt ist, das Kolbenrohr 14 in seiner Relativbewegung zu dem Pleuelverbindungsbauteil 64 an demselben geführt sein, so dass ein Abheben der Kolbenstange verhindert wird. In der in Fig. 8 gezeigten Ausführungsform wird dies dadurch realisiert, dass das Kolbenrohr 14 einen innerhalb des Berührbereichs 126 des Kolbenrohrs 14 nach unten vorstehenden Bereich 132 mit einem Außendurchmesser aufweist, der kleiner als der Innendurchmesser des Berührbereichs 130 des Pleuelverbindungsbauteils 64 ist. An diesem nach unten vorstehenden Bereich 132 ist ein radial nach außen vorstehender Führungsvorsprung 134 vorgesehen. Für diesen weist das Pleuelverbindungsbauteil 64 in seinem unteren Bereich (unterhalb des Berührbereichs 130) eine Führungsnut 136 auf. Die Führungsnut 136 ist in der Wand des Pleuelverbindungsbauteils 64 so ausgebildet, dass der Führungsvorsprung 134 darin entsprechend der durch die Berührberieche 126, 130 vorgegebenen Bewegungsbahn beim Verdrehen des Kolbenrohrs 14 zu dem Pleuelverbindungsbauteil 64 geführt wird. Durch den Führungsvorsprung 134 werden bevorzugt im Wesentlichen nur Kräfte aufgenommen, die das Kolbenrohr 14 von dem Pleuelverbindungsbauteil 64 zu entfernen versuchen, wohingegen durch die Berührbereiche die zwischen diesen wirkende Druckkräfte aufnehmen.

Neben den dargestellten Mechanismen können auch alternative, nicht gezeigte Mechanismen zum Einsatz kommen, bei denen die Verstellung des Angriffspunktes des Pleuelverbindungsbauteils bzw. der Pleuel an der Kolbenstange beispielsweise durch aufeinander gleitende schräge, stufenförmige, wellige oder irgendwie geartete Ebenen, Verzahnungen, oder Berührungsbereiche sichergestellt wird. Zur Verhinderung einer ungewollten Rückstellung und/oder zur Sicherstellung, dass im stationären Betrieb nicht dauerhaft Rückstellkräfte auf die Verstellstange wirken, können auch Klemmmechanismen oder das Vorsehen einer erhöhten Reibung zur Anwendung kommen.

Es wird explizit betont, dass alle in der Beschreibung und/oder den Ansprüchen offenbarten Merkmale als getrennt und unabhängig voneinander zum Zweck der ursprünglichen Offenbarung ebenso wie zum Zweck des Einschränkens der beanspruchten Erfindung unabhängig von den Merkmalskombinationen in den Ausführungsformen und/oder den Ansprüchen angesehen werden sollen. Es wird explizit festgehalten, dass alle Bereichsangaben oder Angaben von Gruppen von Einheiten jeden möglichen Zwischenwert oder Untergruppe von Einheiten zum Zweck der ursprünglichen Offenbarung ebenso wie zum Zweck des Einschränkens der beanspruchten Erfindung offenbaren, insbesondere auch als Grenze einer Bereichsangabe.

**Bezugszeichenliste**

| | | | |
|---|---|---|---|
| | | 70 | Verbindungsbolzen |
| 10 | Zylinder | 72 | Verbindungsbolzen |
| 12 | Kolben | 74 | Außengewinde |
| 14 | Kolbenstange | 76 | Innengewinde |
| 16 | Durchführung (Öffnung) | 78 | hohler Kolbenstangenbereich |
| 18 | Trennwand | 80 | Verstellstange |
| 20 | Arbeitskammer | 82 | Eingriffsbereich |
| 22 | Zylinderkopf | 83 | Durchführungsbereich |
| 24 | Frischluftkammer | 84 | Zahnrad |
| 26 | Ansaugkanal | 86 | Lager |
| 28 | Ansaugventil | 88 | Motor (Aktuator) |
| 30 | Auslassöffnung | 90 | Zahnrad |
| 32 | Verbindungskanal | 92 | Lagerzapfen |
| 34 | Zwischenventil | 94 | Lagerzapfen |
| 36 | Einlasskanal | 102 | verjüngter Bereich |
| 38 | Einlassventil | 103 | Langloch |
| 40 | Auslasskanal | 104 | Schraubbolzen |
| 42 | Auslassventil | 105 | Gewindebohrung |
| 44 | Kurbelgehäuse | 106 | verjüngter Bereich |
| 45 | Ausbauchung (Kurbelgehäusewand) | 108 | Nutbereich |
| | | 110 | Hülsenbauteil |
| 46 | Kurbelscheibe (Kurbel) | 112 | Topfboden |
| 48 | Kurbelscheibe (Kurbel) | 114 | Vorsprungsbereich |
| 50 | Pleuel | 116 | Außengewinde |
| 52 | Pleuel | 118 | Durchgangsloch |
| 54 | Pleuelzapfen | 120 | Führungsbolzen |
| 56 | Pleuelzapfen | 122 | Führungsnut |
| 60 | Vorsprungsbereich | 124 | Wulst |
| 62 | Vorsprungsbereich | 126 | Berührbereich |
| 64 | Pleuelverbindungsbauteil | 128 | rohrförmiger Bereich |
| 65 | zentraler muffenförmiger Bereich | 130 | Berührbereich |
| 66 | Ansatz | 132 | nach unten vorstehender Bereich |
| 68 | Ansatz | 134 | Führungsvorsprung |
| 69 | Flüssigkeitssumpf | 136 | Führungsnut |

## Patentansprüche

1. Brennkraftmaschine mit variabler Verdichtung mit
wenigstens einem Zylinder (10),
einem in dem Zylinder (10) hin und her beweglichen Kolben (12), wobei in dem Zylinder (10) oberhalb des Kolbens (12) eine Arbeitskammer (20) gebildet ist,
einer auf der von der Arbeitskammer (20) abgewandten Seite des Kolbens (12) am Kolben (12) angebrachte Kolbenstange (14),
einem auf der von der Arbeitskammer (20) abgewandten Seite des Kolbens (12) angeordneten Doppelkurbeltrieb mit zwei gegensinnig mit gleicher Drehzahl drehenden Kurbeln (46, 48),
die jeweils über mindestens ein Pleuel (50, 52) gelenkig an einem Pleuelverbindungsbauteil (64) angelenkt sind, über das die Pleuel (50, 52) mit der Kolbenstange (14) verbunden sind, bei der
die Position des Pleuelverbindungsbauteils (64) an der Kolbenstange (14) in Längsrichtung derselben zum Verstellen eines Verdichtungsverhältnisses verändert wird.

2. Brennkraftmaschine nach Anspruch 1, bei der die Position des Pleuelverbindungsbauteils (64) an der Kolbenstange (14) in Längsrichtung derselben durch Drehen der Kolbenstange (14) um ihre Längsachse verstellbar ist.

3. Brennkraftmaschine nach Anspruch 1, bei der
das Pleuelverbindungsbauteil (64) ein Innengewinde (76) aufweist, das mit einem auf der Außenseite der Kolbenstange (14) ausgebildeten Außengewinde (74) im Eingriff ist, und
die Position des Pleuelverbindungsbauteils (64) an der Kolbenstange (14) in Längsrichtung derselben durch Drehen der Kolbenstange (14) relativ zu dem Pleuelverbindungsbauteil (64) veränderbar ist.

4. Brennkraftmaschine nach Anspruch 1, bei der
das Pleuelverbindungsbauteil (64) eine Führungsnut (122) aufweist, in die ein auf der Außenseite der Kolbenstange (14) ausgebildeter Führungsvorsprung (120) oder Führungsbolzen eingreift, und
die Führungsnut (122) derart ausgebildet ist, dass die Position des Pleuelverbindungsbauteils (64) an der Kolbenstange (14) in Längsrichtung derselben durch Drehen der Kolbenstange (14) relativ zu dem Pleuelverbindungsbauteil (64) veränderbar ist.

5. Brennkraftmaschine nach Anspruch 1, bei der
das Pleuelverbindungsbauteil (64) auf der dem Kolben zugewandten Seite einen Berührbereich (130) aufweist, dessen der Kolbenstange (14) zugewandte Oberfläche in verschiedenen Ebenen senkrecht zu der Längsrichtung der Kolbenstange (14) angeordnet ist,
die Kolbenstange (14) auf der dem Pleuelverbindungsbauteil (64) zugewandten Seite einen Berührbereich (126) aufweist, dessen dem Pleuelverbindungsbauteil (64) zugewandte Oberfläche in verschiedenen Ebenen senkrecht zu der Längsrichtung der Kolbenstange (14) angeordnet ist,
der Berührbereich (126) der Kolbenstange (14) und der Berührbereich (130) des Pleuelverbindungsbauteils (64) dazu angepasst sind, einander wenigstens teilweise zu berühren und derart aufeinander abgestimmt sind, dass durch Drehen der Kolbenstange (14) relativ zu dem Pleuelverbindungsbauteil (64) der Grad der Überlappung der Berührbereiche oder des Eingriffs der Berührbereiche ineinander zum Verstellen der Position des Pleuelverbindungsbauteils (64) an der Kolbenstange (14) in Längsrichtung derselben veränderbar ist.

6. Brennkraftmaschine nach einem der Ansprüche 2 bis 5, die weiter aufweist
eine Verstellstange (80) zum Verstellen des Verdichtungsverhältnisses,
bei der
das dem Kolben (12) abgewandten Ende der Kolbenstange (14) hohl ausgebildet ist, und die Verstellstange (80) in das hohle Ende der Kolbenstange (14) hineinragt und in der Kolbenstange (14) in der Längsrichtung der Verstellstange (80) gleitend und um die Längsachse drehfest gelagert ist, so dass eine Rotation der Verstellstange (80) um ihre Längsachse zu einer Rotation der Kolbenstange (14) relativ zu dem Pleuelverbindungsbauteil (64) führt.

7. Brennkraftmaschine nach Anspruch 1, bei der
das Pleuelverbindungsbauteil (64) ein Innengewinde (76) aufweist, das mit einem Außengewinde (116) eines Hülsenbauteils (110), das an der Kolbenstange (14) um deren Längsachse drehbar aber in Längsrichtung der Kolbenstange (14) nicht verschiebbar angebracht ist, im Eingriff ist, und
die Position des Pleuelverbindungsbauteils (64) an der Kolbenstange (14) in Längsrichtung derselben durch Drehen des Hülsenbauteils (110) relativ zu dem Pleuelverbindungsbauteil (64) veränderbar ist.

8. Brennkraftmaschine nach Anspruch 7, die weiter aufweist
eine Verstellstange (80) zum Verstellen des Verdichtungsverhältnisses,
bei der
das dem Kolben (12) abgewandten Ende der Kolbenstange (14) hohl ausgebildet ist, und
das Hülsenbauteil (110) auf den hohlen Ende der Kolbenstange (14) angebracht ist und hohl ausgebildet ist, und
die Verstellstange (80) in das hohle Ende der Kolbenstange (14) hineinragt und in dem Hülsenbauteil (110) in der Längsrichtung der Verstellstange (80) gleitend und um die Längsachse drehfest gelagert ist, so dass eine Rotation der Verstellstange (80) um ihre Längsachse zu einer Rotation des Hülsenbauteils (110) relativ zu dem Pleuelverbindungsbauteil (64) führt.

9. Brennkraftmaschine nach Anspruch 6 oder 8, bei der die Verstellstange (80) über einen Aktuator (88) verdrehbar ist.

10. Brennkraftmaschine nach einem der Ansprüche 6, 8, oder 9, bei mindestens der in der Kolbenstange (14) oder in dem Hülsenbauteil (110) in Längsrichtung gleitende Teil der Verstellstange (80) über eine Länge, die größer oder gleich dem Hub des Kolbens (12) ist, eine im Querschnitt zu der Längsrichtung der Verstellstange nicht rotationssymmetrische Außenform mit in Längsrichtung gleichbleibendem Querschnitt senkrecht zu der Längsrichtung aufweist.

11. Brennkraftmaschine nach einem der Ansprüche 6, 8, 9 oder 10, bei der die Verstellstange (80) unter Abdichtung durch eine Kurbelgehäusewand (45) geführt ist und außerhalb des Kurbelgehäuses drehangetrieben wird und/oder
die Verstellstange (80) bereichsweise einen rotationssymmetrischen Querschnitt senkrecht zu der Längsrichtung aufweist.

12. Brennkraftmaschine nach einem der vorhergehenden Ansprüche, bei der die Kolbenstange (14) von ihrem unteren Ende ausgehend über eine Länge, die größer gleich dem Hub des Kolbens (12) ist, hohl ist.

13. Brennkraftmaschine nach einem der vorhergehenden Ansprüchen, bei der
die Kolbenstange (14) durch eine Öffnung (16) in einer unterhalb des Kolbens (12) angeordneten Trennwand (18) des Zylinders (10) unter Abdichtung linear beweglich hindurchgeführt ist, und
zwischen dem Kolben (12) und der Trennwand (18) eine Frischladungskammer (24) angeordnet ist, aus welcher verdichtete Frischluft der Arbeitskammer (20) zuführbar ist.

14. Brennkraftmaschine nach einem der vorhergehenden Ansprüche, bei der die Kolbenstange (14) starr am Kolben angebracht ist.

## Claims

1. Internal combustion engine with variable compression with
at least one cylinder (10),
a piston (12) reciprocatable within the cylinder (10), wherein a working chamber (20) is formed in the cylinder (10) above the piston (12),
a piston rod (14) attached to the piston (12) on the side of the piston (12) facing away from the working chamber (20),
a double crank drive disposed on the side of the piston (12) facing away from the working chamber (20) with two cranks (46, 48) counter-rotating with equal rotation speed, which are respectively hinged via at least one con rod (50, 52) to a con rod connection member (64), via which the con rod (50, 52) is connected to the piston rod (14), wherein
the position of the con rod connection member (64) at the piston rod (14) is changed in longitudinal direction thereof to adjust a compression ratio.

2. Internal combustion engine according to claim 1, wherein the position of the con rod connection member (64) at the piston rod (14) is adjustable in longitudinal direction thereof by rotating the piston rod (14) around its longitudinal axis.

3. Internal combustion engine according to claim 1, wherein
the con rod connection member (64) comprises a female thread (76) engaged with a male thread (74) formed on the outer side of the piston rod (14), and
the position of the con rod connection member (64) at the piston rod (14) is changeable in longitudinal direction thereof by rotating the piston rod (14) relative to the con rod connection member (64).

4. Internal combustion engine according to claim 1, wherein
the con rod connection member (64) comprises a guide groove (122), into which a guide projection (120) or guide bolt formed on the outer side of the piston rod (14) engages, and
the guide groove (122) is configured such that the position of the con rod connection member (64) at the piston rod (14) is changeable in longitudinal direction thereof by rotating the piston rod (14) relative to the con rod connection member (64).

5. Internal combustion engine according to claim 1, wherein
the con rod connection member (64) comprises a contact region (130) on the side facing the piston, the surface of which facing the piston rod (14) is disposed in different planes perpendicular to the longitudinal direction of the piston rod (14),
the piston rod (14) comprises a contact region (126) on the side facing the con rod connection member (64), the surface of which facing the con rod connection member (64) is disposed in different planes perpendicular to the longitudinal direction of the piston rod (14),
the contact region (126) of the piston rod (14) and the contact region (130) of the con rod connection member (64) are configured to at least partially contact each other and are adjusted to each other such that, by rotating the piston rod (14) relative to the con rod connection member (64), the degree of overlap of the contact regions or the engagement of the contact regions with each other is changeable to adjust the position of the con rod connection member (64) at the piston rod (14) in longitudinal direction thereof.

6. Internal combustion engine according to any one of claims 2 to 5, further comprising
an adjustment rod (80) to adjust the compression ratio,
wherein
the end of the piston rod (14) facing away from the piston (12) is formed in a hollow manner, and
the adjustment rod (80) protrudes into the hollow end of the piston rod (14) and is slidably supported in the piston rod (14) in the longitudinal direction of the adjustment rod (80) and in a rotation-proof manner around the longitudinal axis such that a rotation of the adjustment rod (80) around its longitudinal axis results in a rotation of the piston rod (14) relative to the con rod connection member (64).

7. Internal combustion engine according to claim 1, wherein
the con rod connection member (64) comprises a female thread (76) engaged with a male thread (116) of a sleeve member (110) attached to the piston rod (14) rotatably around its longitudinal axis but not movably in longitudinal direction of the piston rod (14), and
the position of the con rod connection member (64) at the piston rod (14) is changeable in longitudinal direction thereof by rotating the sleeve member (110) relative to the con rod connection member (64).

8. Internal combustion engine according to claim 7, further comprising
an adjustment rod (80) to adjust the compression ratio,
wherein
the end of the piston rod (14) facing away from the piston (12) is formed in a hollow manner, and
the sleeve member (110) is attached on the hollow end of the piston rod (14) and is formed in a hollow manner, and
the adjustment rod (80) protrudes into the hollow end of the piston rod (14) and is slidably supported in the sleeve member (110) in the longitudinal direction of the adjustment rod (80) and in a rotation-proof manner around the longitudinal axis such that a rotation of the adjustment rod (80) around its longitudinal axis results in a rotation of the sleeve member (110) relative to the con rod connection member (64).

9. Internal combustion engine according to claim 6 or 8, wherein the adjustment rod (80) is rotatable by an actuator (88).

10. Internal combustion engine according to any one of claims 6, 8, or 9, wherein at least the part of the adjustment rod (80) sliding in the piston rod (14) or in the sleeve member (110) in longitudinal direction comprises an outer shape, which is not rotationally symmetric in a cross-section to the longitudinal direction of the adjustment rod, over a length, which is larger or equal to the stroke of the piston (12), with constant cross-section perpendicular to the longitudinal direction in longitudinal direction.

11. Internal combustion engine according to any one of claims 6, 8, 9 or 10, wherein the adjustment rod (80) is guided by a crank case wall (45) while sealing and is rotationally driven outside of the crank case and/or
the adjustment rod (80) comprises a rotationally symmetric cross-section perpendicular to the longitudinal direction in a certain area.

12. Internal combustion engine according to any one of the preceding claims, wherein the piston rod (14) is hollow starting from its lower end over a length, which is larger or equal to the stroke of the piston (12).

13. Internal combustion engine according to any one of the preceding claims, wherein
the piston rod (14) is linearly movably passed through an opening (16) in a separation wall (18) of the cylinder (10) disposed below the piston (12) while sealing, and
between the piston (12) and the separation wall (18), a fresh charge chamber (24) is disposed, from which compressed fresh air is supplyable to the working chamber (20).

14. Internal combustion engine according to any one of the preceding claims, wherein the piston rod (14) is rigidly attached to the piston.

## Revendications

1. Moteur à combustion interne à compression variable avec
au moins un cylindre (10),
un piston (12) mobile en va-et-vient dans le cylindre (10), dans lequel une chambre de travail (20) est formée dans le cylindre (10) au-dessus du piston (12),
une tige de piston (14) montée au niveau du piston (12) sur le côté du piston (12) opposé à la chambre de travail (20),
une double manivelle agencée sur le côté du piston (12) opposé à la chambre de travail (20) avec deux manivelles (46, 48) tournant avec une vitesse de rotation identique en direction opposée, qui sont articulées respectivement par le biais d'au moins une bielle (50, 52) de manière articulée sur un composant de liaison de bielle (64), par le biais duquel les bielles (50, 52) sont reliées à la tige de piston (14),
dans lequel
la position du composant de liaison de bielle (64) est modifiée au niveau de la tige de piston (14) dans sa direction longitudinale pour le réglage d'un rapport de compression.

2. Moteur à combustion interne selon la revendication 1, dans lequel la position du composant de liaison de bielle (64) est réglable au niveau de la tige de piston (14) dans sa direction longitudinale par rotation de la tige de piston (14) autour de son axe longitudinal.

3. Moteur à combustion interne selon la revendication 1, dans lequel
le composant de liaison de bielle (64) présente un filetage intérieur (76), qui est en prise avec un filetage extérieur (74) réalisé sur le côté extérieur de la tige de piston (14), et
la position du composant de liaison de bielle (64) peut être modifiée au niveau de la tige de piston (14) dans sa direction longitudinale par rotation de la tige de piston (14) par rapport au composant de liaison de bielle (64).

4. Moteur à combustion interne selon la revendication 1, dans lequel
le composant de liaison de bielle (64) présente une rainure de guidage (122), dans laquelle une saillie de guidage (120) ou un boulon de guidage réalisé sur le côté extérieur de la tige de piston (14) vient en prise, et
la rainure de guidage (122) est réalisée de sorte que la position du composant de liaison de bielle (64) peut être modifiée au niveau de la tige de piston (14) dans sa direction longitudinale par rotation de la tige de piston (14) par rapport au composant de liaison de bielle (64).

5. Moteur à combustion interne selon la revendication 1, dans lequel
le composant de liaison de bielle (64) présente une zone de contact (130) sur le côté tourné vers le piston, dont la surface tournée vers la tige de piston (14) est agencée dans différents plans perpendiculairement à la direction longitudinale de la tige de piston (14),
la tige de piston (14) présente une zone de contact (126) sur le côté tourné vers le composant de liaison de bielle (64), dont la surface tournée vers le composant de liaison de bielle (64) est agencé dans différents plans perpendiculairement à la direction longitudinale de la tige de piston (14),
la zone de contact (126) la tige de piston (14) et la zone de contact (130) du composant de liaison de bielle (64) sont adaptées pour se toucher l'une l'autre au moins en partie et accordées l'une à l'autre de sorte que par rotation de la tige de piston (14) par rapport au composant de liaison de bielle (64), le degré de chevauchement des zones de contact ou de la prise des zones de contact l'une dans l'autre peut être modifié dans sa direction longitudinale pour le réglage de la position du composant de liaison de bielle (64) au niveau de la tige de piston (14).

6. Moteur à combustion interne selon l'une quelconque des revendications 2 à 5, qui présente en outre
une tige de réglage (80) pour le réglage du rapport de compression,
dans lequel
l'extrémité de la tige de piston (14) opposée au piston (12) est réalisée creuse, et la tige de réglage (80) pénètre dans l'extrémité creuse de la tige de piston (14) et est logée solidaire en rotation autour de l'axe longitudinal et de manière glissante dans la tige de piston (14) dans la direction longitudinale de la tige de réglage (80), de sorte qu'une rotation de la tige de réglage (80) autour de son axe longitudinal conduit à une rotation de la tige de piston (14) par rapport au composant de liaison de bielle (64).

7. Moteur à combustion interne selon la revendication 1, dans lequel
le composant de liaison de bielle (64) présente un filetage intérieur (76), qui est en prise avec un filetage extérieur (116) d'un composant de douille (110), qui est monté rotatif au niveau de la tige de piston (14) autour de son axe longitudinal mais non coulissant dans la direction longitudinale de la tige de piston (14), et
la position du composant de liaison de bielle (64) peut être modifiée au niveau de la tige de piston (14) dans sa direction longitudinale par rotation du composant de douille (110) par rapport au composant de liaison de bielle (64).

8. Moteur à combustion interne selon la revendication 7, qui présente en outre
une tige de réglage (80) pour le réglage du rapport de compression,
dans lequel
l'extrémité de la tige de piston (14) opposée au piston (12) est réalisée creuse, et
le composant de douille (110) est monté sur l'extrémité creuse de la tige de piston (14) et réalisé creux, et
la tige de réglage (80) pénètre dans l'extrémité creuse de la tige de piston (14) et est logée solidaire en rotation autour de l'axe longitudinal et de manière glissante dans le composant de douille (110) dans la direction longitudinale de la tige de réglage (80), de sorte qu'une rotation de la tige de réglage (80) autour de son axe longitudinal conduit à une rotation du composant de douille (110) par rapport au composant de liaison de bielle (64).

9. Moteur à combustion interne selon la revendication 6 ou 8, dans lequel la tige de réglage (80) peut être tournée par le biais d'un actionneur (88).

10. Moteur à combustion interne selon l'une quelconque des revendications 6, 8 ou 9, pour au moins la partie de la tige de réglage (80) glissant dans la tige de piston (14) ou dans le composant de douille (110) dans la direction longitudinale présente sur une longueur, qui est supérieure ou égale à la course du piston (12), perpendiculairement à la direction longitudinale une forme extérieure à section transversale par rapport à la direction longitudinale de la tige de réglage non symétrique en rotation avec section transversale constante dans la direction longitudinale.

11. Moteur à combustion interne selon l'une quelconque des revendications 6, 8, 9 ou 10, dans lequel la tige de réglage (80) est guidée à travers une paroi de boîtier de manivelle (45) par étanchéification et est entraînée en rotation à l'extérieur du boitier de manivelle et/ou
la tige de réglage (80) présente par zone une section transversale symétrique en rotation perpendiculairement à la direction longitudinale.

12. Moteur à combustion interne selon l'une quelconque des revendications précédentes, dans lequel la tige de piston (14) est creuse, partant de son extrémité inférieure sur une longueur, qui est supérieure ou égale à la course du piston (12).

13. Moteur à combustion interne selon l'une quelconque des revendications précédentes, dans lequel
la tige de piston (14) est guidée linéairement mobile à travers une ouverture (16) dans une paroi de séparation (18) du cylindre (10) agencée sous le piston (12) par étanchéification, et
une chambre de charge frais (24), de laquelle de l'air frais compressé de la chambre de travail (20) peut être amené, est agencée entre le piston (12) et la paroi de séparation (18).

14. Moteur à combustion interne selon l'une quelconque des revendications précédentes, dans lequel la tige de piston (14) est montée rigide sur le piston.
